# NEUE EUROPÄISCHE PATENTSCHRIFT

(11) **EP 0 354 177 B2**
(45) Veröffentlichungstag und Bekanntmachung des Hinweises auf die Entscheidung über den Einspruch: **23.07.1997**
(45) Hinweis auf die Patenterteilung: 20.05.1992
(21) Anmeldenummer: 89810542.4
(22) Anmeldetag: 18.07.1989
(51) Int. Cl.: E03C 1/042

(54) **Anschlussarmatur für flexible Rohrleitungen**
Connecting device for flexible conduits
Dispositif de raccordement pour tuyaux flexibles

(30) Priorität: 20.07.1988 CH 2780/88
(43) Veröffentlichungstag der Anmeldung: 07.02.1990
(73) Patentinhaber: J.+ R. Gunzenhauser AG, CH-4450 Sissach (CH)
(72) Erfinder: Bürli, Kurt, CH-4463 Buus (CH)
(74) Vertreter: Eschmann, Heinz

(56) Entgegenhaltungen:
- EP-A- 0 085 329
- CH-A- 635 179
- DE-A- 3 148 187
- DE-A- 3 315 786
- DE-A- 3 504 127
- DE-A- 3 522 390
- DE-A- 3 604 932
- DE-U- 7 927 117
- GB-A- 2 021 233

## Beschreibung

Die Erfindung betrifft eine Einrichtung zur Verbindung einer unter Putz verlegten flexiblen Doppel-Rohrleitung mit einem Gebrauchswasser-Verbraucher gemäss dem Oberbegriff des unabhängigen Patentanspruches 1.

Die bekannten, zum Anschluss gebrauchswasserführender flexibler Kunststoff-Rohrleitungen dienenden Armaturen wurden zwecks Erleichterung des Montagevorganges insofern verbessert, als der zur Halterung des Anschlussstückes in der Wandaussparung dienende Dosenkörper geteilt wurde. Diese bekannte zweiteilige Anschlussdose, welche beispielsweise in der EP-A-0 191 309 beschrieben ist, weist aber den Nachteil auf, dass das Anschlussstück nur ausserhalb der Wandaussparung auf das flexible Kunststoffrohr aufgeschraubt werden kann, so dass das Kunststoffrohr zur Montage jeweils aus der Handaussparung herausgeschwenkt und anschliessend wieder an seinen ursprünglichen Platz in der Wandaussparung zurückversetzt werden muss.

Durch die EP-A-00 85 329 ist femer eine Anschlusseinrichtung für Armaturen bekannt, deren Anschlussdose einen im hinteren Teil einer Wandaussparung anzuordnenden Grundkörper und einen frontal auf denselben aufsteckbaren Deckel aufweist. Bei dieser bekannten Ausführung muss zunächst der Grundkörper der Anschlussdose montiert werden, worauf der Anschlusswinkel am Rohr befestigt und in den Grundkörper eingesetzt wird. Anschliessend wird der Deckel montiert und mit einem Sicherungsring befestigt.

In Anbetracht dieser Konstruktion ist es unmöglich, die Anschlussdose vom Herstellerwerk aus mit bereits vormontiertem Anschlusswinkel zu liefern, was für den Monteur mit einem erheblichen Zeitverlust verbunden ist. Auch lässt sich die bekannte Anschlusseinrichtung im Rahmen der heute üblichen Montage mit Montagelehre nur insofern einsetzen, als die Montagelehre nach beendeter Montage nicht mehr abgenommen werden kann und somit ins Mauerwerk integriert werden muss.

Es ist die Aufgabe der vorliegenden Erfindung, eine Anschlusseinrichtung der beschriebenen Art vorzuschlagen, welche es gestattet, das flexible Kunststoffrohr innerhalb der Wandaussparung an das im Dosenkörper vormontierte Anschlussstück anzuschliessen. Dadurch braucht das wasserführende Kunststoffrohr nicht mehr aus der Wandaussparung herausgeschwenkt zu werden.

Die den Gegenstand der Erfindung bildende Einrichtung ist im unabhängigen Patentanspruch 1 definiert, wobei bevorzugte Ausführungsformen sich aus den abhängigen Ansprüchen ergeben.

Dank dieser Ausbildung der Anschlusseinrichtung kann der Dosenkörper vom Lieferwerk mit bereits vormontiertem Anschlussstück angeliefert werden, wobei ferner der Einsatz der heute üblichen schienenförmigen Montagelehren vereinfacht wird und die Montagelehre nach Gebrauch ohne weiteres wieder entfernt werden kann.

Ein Ausführungsbeispiel des Erfindungsgegenstandes wird nachstehend unter Bezugnahme auf die beiliegende Zeichnung beschrieben.
Fig. 1 ist eine Schnittdarstellung einer Ausführungsform der erfindungsgemässen Einrichtung in einer ersten Phase des Montagevorganges,
Fig. 2 bis 4 zeigen drei weitere Phasen der Montage und die
Fig. 5 ist eine Ansicht des Anschlussdosen-Grundkörpers von unten,
Fig. 6 ist eine Stirnansicht des Anschlussdosen-Grundkörpers und die
Fig. 7 ist die Frontansicht des im Anschlussdosen-Grundkörpers montierten Anschlusswinkels.

Gemäss Fig. 1 befindet sich im oberen Abschnitt einer Wandaussparung der Grundkörper 1 einer Anschlussdose, in welchem sich ein vorgängig montiertes Anschlussstück 2 befindet. Das Anschlussstück 2 weist im Hinblick auf seine Befestigung einen peripheren Ringflansch 3 auf, der durch einen Schraubring 4 gegen eine im Dosen-Grundkörper 1 vorgesehene Schulter 5 gepresst und damit sicher gehalten wird.

Das Anschlussstück 2 ist bei diesem Ausführungsbeispiel ein 90°-Bogen und weist am oberen Ende ein Innengewinde 6, am unteren Ende ein Aussengewinde 7 auf. Das Innengewinde 6 dient zum Anschluss eines Wasserverbrauchers bzw. einer zu einem Wasserverbraucher führenden Leitung, während das Aussengewinde zum Anschluss an ein insgesamt mit 8 bezeichnetes flexibles Kunststoff-Doppelrohr vorgesehen ist. Im Hinblick auf die beabsichtigte Verbindung mit dem Doppelrohr 8 ragt der vertikale Ast des Anschlussstückes 2 um ein Mass a über die Unterkante des Grundkörpers 1 hinaus.

Die Fig. 5 zeigt den Anschlussdosen-Grundkörper 1, von seiner Unterseite her gesehen, mit eingebautem Anschlussstück 2. Der aus einem verschleissfesten Kunststoff einteilig erstellte Grundkörper 1 weist an seiner durch Versteifungsrippen 19 verstärkten Innenwand zwei einander gegenüberliegende Stütznockenpaare 20 sowie eine untere, praktisch rechteckförmige Ausnehmung 21 auf. In die Ausnehmung 21 ragt eine am Anschlussstück 2 angegossene Anschlagschulter 22, die so auf die Ausnehmung 21 abgestimmt ist, dass sie satt in derselben an deren Konturen anliegt. Auch die Stütznocken 20 sind so angeordnet, dass sie am Umfang des Anschlussstücks 2 satt anliegen. Dank dieser Anordnung werden die bei der Montage des Armaturanschlusses am Anschlussstück 2 auftretenden Drehmomente einwandfrei in den Grundkörper 1 eingeleitet und können von diesem auf die angrenzende Wand übertragen werden, ohne dass der Kunststoff-Grundkörper 1 überbeansprucht wird.

Im Hinblick auf die einwandfreie Uebertragung des Montage-Drehmoment es ist auch die obere Frontseite des Grundkörpers 1 gestaltet. Wie Fig. 6 zeigt, sind an der Innenwand des Grundkörpers 1 mehrere radial nach innen ragende Nocken 23 angeformt, die oberhalb eines kreisbogenförmigen Absatzes 24 mehrere seitliche Ausnehmungen 25 sowie eine untere Ausnehmung 25a begrenzen. Das in Fig. 7 dargestellte winkelförmige Anschlussstück 2 weist in seinem oberen Abschnitt den radial nach aussen ragenden Flansch 3 auf, dessen durch Kerben 27 getrennte Profile 28, 28a in Form und Grösse den Ausnehmungen 25 bzw. 25a des Grundkörpers angepasst sind, so dass sich der Flansch 3 satt in die Konturen des Grundkörpers 1 einsetzen lässt und somit ebenfalls eine risikolose Drehmomentenübertragung gewährleistet.

Das vorzugsweise unter Putz verlegte Doppelrohr 8 weist in bekannter Weise ein an einen nicht gezeichneten Verteiler angeschlossenes wasserführendes Innenrohr 9 auf, das von einem Leerrohr 10 umgeben ist. Das Innenrohr wird zunächst um den strichpunktiert angedeuteten Endabschnitt verkürzt, so dass dessen Stirnfläche 9a in etwa an der unteren Stirnfläche 11 des Anschlussstücks 2 anliegt, wie dies Fig. 2 zeigt.

Nun wird gemäss Fig. 3 ein Dosenfuss 12 von oben auf das Doppelrohr 8 aufgeschoben und anschliessend am oberen Ende des Innenrohres ein Kupplungsstück 13 angebracht. Die Montage dieses Kupplungsstücks 13 kann auf bekannte Weise entweder manuell oder mittels einer bekannten Spezialvorrichtung erfolgen (gemäss EP-A-0 219 661). Dabei wird auf das Innenrohr 9 eine Hülse 14 aufgepresst, deren vordere Aufbördelung als Anschlag für eine Ueberwurfmutter 15 dient.

In der letzten, in Fig. 4 dargestellten Phase des Montagevorganges wird nun das so vorbereitete Doppelrohr 8 in eine zum Gewinde 7 koaxiale Lage gebracht, worauf die Ueberwurfmutter 15 auf das Aussengewinde 7 des Anschlussstückes 2 im Sinne des Pfeiles aufgeschraubt wird.

Am Schluss wird der Dosenfuss 12 am Dosen-Grundkörper 1 angesetzt. Der demontierbare Dosenfuss 12 ermöglicht eine Kontrolle des Anschluss-Fittings bei der Druckprüfung.

Damit ist die Anschlusseinrichtung fertig montiert, ohne dass es notwendig war, das Anschlussstück 2 zwecks Anbringung des Kupplungsstückes 13 aus der Wandaussparung herauszuschwenken. Es dürfte sich klar aus der vorangehenden Beschreibung ergeben, dass diese Montage ohne weiteres durch eine einzige Person ausgeführt werden kann.

Der Dosen-Grundkörper 1 kann auf seiner dem Schraubring 4 gegenüberliegenden Seite mit einem abnehmbaren Deckel 16 versehen sein; dadurch lässt sich die beschriebene Vorrichtung auch für 180°-Anschlussstücke 17 verwenden, wie dies in Fig. 4 strichpunktiert angedeutet ist.

Wie die Fig. 3 und 4 zeigen, ist der Dosenfuss 12 bei der gewählten Ausführungsform ein den Kupplungsbereich umgebender zylindrischer Körper 12a, dessen unterer, mit 12b bezeichneter Abschnitt dem Aussendurchmesser des Leerrohrs 10 angepasst ist. Die Kupplung des Dosenfusses 12 mit dem Grundkörper 1 kann an der mit 18 bezeichneten Stelle über eine bekannte Arretierungsvorrichtung, beispielsweise einen Bajonettverschluss, erfolgen.

Die Ablängung des in Fig. 1 strichpunktiert gezeichneten Innenrohrabschnitts kann beispielsweise durch Bezugnahme auf die Achse x - x (z.B. Montageschiene) erfolgen, wobei dann, von dieser Achse ausgehend, das Innenrohr 9 um das Mass h zu verkürzen ist.

## Patentansprüche

1. "Einrichtung zur Verbindung einer flexiblen Kunststoff-Doppel-Rohrleitung (8), welche ein wasserführendes Innenrohr (9) und ein dasselbe umgebendes Leerrohr (10) umfasst, mit einem Gebrauchswasser-Verbraucher bzw. einer zu demselben führenden Leitung, mit einer in einer Wandaussparung angeordneten zweiteiligen Anschlussdose und einem in derselben befestigten einteiligen Anschlussstück (2), das das Innenrohr (9) mit dem Verbraucher bzw. einer zu demselben führenden Rohrleitung verbindet und an beiden Enden mit einem Anschlussorgan (6, 7) versehen ist, wobei die Anschlussdose längs einer zur Achse des Innenrohres (9) querverlaufenden Ebene (E) in einen Grundkörper (1) und einen Dosenfuss (12) unterteilt ist, wobei der Dosenfuss (12) im Hinblick auf die erforderliche Zugänglichkeit des Anschlussstükkes (2) auf dem Doppelrohr (8) verschiebbar ist, *dadurch gekennzeichnet,* dass das am Grundkörper (1) vor der am Installationsort erfolgenden Montage befestigte Anschlussstück (2) durch eine dem Dosenfuss (12) zugewandte Oeffnung des Grundkörpers (1) zugänglich ist, so dass sich das wasserführende Innenrohr (9) mit dem Anschlussstück (2) ohne vorherigen Ausbau des Anschlussstückes (2) kuppeln lässt und der vertikale Ast des Anschlussstückes (2) über die Unterkante des Grundkörpers (1) hinausragt und die Stirnfläche (9a) des wasserführenden Innenrohrs (9) nach erfolgter Montage außerhalb des Dosengrundkörpers (1) liegt.

2. Einrichtung nach Anspruch 1, dadurch gekennzeichnet, dass das Anschlussstück (2) an seiner dem Verbraucher zugewandten Anschlusseite einen radialen Flansch (3) aufweist, der mittels eines Gewinderinges (4) gegen eine Schulter (5) des Grundkörpers gepresst ist und damit das Anschlussstück im Grundkörper hält.

3. Einrichtung nach Anspruch 2, dadurch gekennzeichnet, dass der radiale Flansch (3) des Anschlussstücks (2) mehrere Uebertragungselemente (28, 28a) aufweist, die in entsprechende, im Innern des Grundkörpers (1) angeformte Aussparungen (25, 25a) eingreifen und damit einerseits die exakte Positionierung des Anschlussstücks (2) im Grundkörper (1) erleichtern, vor allem aber die Uebertragung des bei der Montage des Armaturanschlusses auftretenden Drehmoment es vom Anschlussstück (2) über den Grundkörper (1) auf die angrenzende Wand gewährleisten.

4. Einrichtung nach Anspruch 3, dadurch gekennzeichnet, dass die Uebertragungselemente (28, 28a) radial vom Umfang des genannten Flansches (3) nach aussen ragende Profile sind, welche in die Zwischenräume (25, 25a) zwischen am Grundkörper angeformten Nocken (23) eingreifen.

5. Einrichtung nach einem der Ansprüche 1 bis 4, dadurch gekennzeichnet, dass an der Innenseite des Grundkörpers (1), im Bereich des das untere Anschlussorgan (7) tragenden Astes des Anschlussstücks (2), mindestens ein Drehmoment-Uebertragungselement (22) angeformt ist, an welchem der Grundkörper (1) mit einer oder mehreren angeformten Profilelementen (20,21) anliegt, derart, dass das bei der Montage des Armaturanschlusses auf das Anschlussstück (2) ausgeübte Drehmoment auch vom unteren Ast des Anschlussstücks (2) über den Grundkörper (1) auf die angrenzende Wand übertragen wird.

6. Einrichtung nach einem der Ansprüche 1 bis 5, dadurch gekennzeichnet, dass der Grundkörper auf seiner dem Verbraucheranschluss abgekehrten Rückwand mit einem abnehmbaren Deckel (16) versehen ist, der die Verwendung der Anschlussdose auch für 180°-Anschlussstücke gestattet.

7. Verfahren zur Montage dar Einrichtung nach einem der Ansprüche 1 bis 6, dadurch gekennzeichnet, dass
1) der Grundkörper (1) zusammen mit dem vorgängig an demselben befestigten Anschlussstück (2) in einer vorbereiteten Wandaussparung positioniert und befestigt wird,
2) die Rohrleitung (8) so abgeschnitten wird, dass das Innenrohr (9) am entsprechenden Anschluss (7) des Anschlussstückes anliegt (Abstand h von Achse x),
3) der Dosenfuss (12) über die Rohrleitung (8) geschoben wird,
4) auf das so verkürzte Ende des Innenrohres (9) ein Kupplungsorgan (13) aufgebracht und mit dem entsprechenden Anschluss des Anschlussstückes verschraubt wird und schliesslich
5) der Dosenfuss (12) an den Dosen-Grundkörper (1) angesetzt und an demselben gesichert wird.

## Claims

1. A device for connecting a flexible, plastic double-tube conduit (8), which comprises a water-bearing inner tube (9) and an empty tube (10) surrounding the latter, to a service-water consumer or a conduit leading to the latter, having a two-part connection box arranged in a wall recess and a one-piece connection piece (2) which is fixed in the latter, connects the inner tube (9) to the consumer or a tube conduit leading to the latter and is provided at both ends with a connection member (6, 7), the connection box being divided along a plane (E) extending transversely to the axis of the inner tube (9) into a main body (1) and a box foot (12), and the box foot (12) is movable on the double tube (8) with a view to the required accessibility of the connection piece (2),
characterized in that the connection piece (2), which is fixed on the main body (1) before the mounting which takes place at the installation site, is accessible through an opening, facing the box foot (12), of the main body (1), with the result that the water-bearing inner tube (9) can be coupled to the connection piece (2) without prior removal of the connection piece (2), and the vertical branch of the connection piece (2) protrudes beyond the bottom edge of the main body (1), and the face (9a) of the water-bearing inner tube (9) being situated outside the main body (1) after assembling.

2. A device according to claim 1, characterised in that, on its connection side facing the consumer, the connection piece (2) has a radial flange (3) which is pressed against a shoulder (5) of the main body by means of a ring nut (4) and hence holds the connection piece in the main body.

3. A device according to claim 2, characterised in that the radial flange (3) of the connection piece (2) has a plurality of transmission elements (28, 28a), which engage in corresponding recesses (25, 25a) integrally formed in the interior of the main body (1) and hence, on the one hand, facilitate the exact positioning of the connection piece (2) in the main body (1) but, above all guarantee the transmission of the torque occurring during the mounting of the fitting connection from the connection piece (2), via the main body (1), to the adjoining wall.

4. A device according to claim 3, characterised in that the transmission elements (28,28a) are profiles projecting radially outwards from the circumference of the said flange (3) which engage in the inter spaces (25, 25a) between lugs (23) integrally formed on the main body.

5. A device according to any of claims 1 to 4, characterised in that integrally formed on the inside of the main body (1), in the region of that branch of the connection piece (2) which bears the lower connection member (7), is at least one torque transmission element (22), against which the main body (1) rests with one or more integrally formed profile elements (20, 21), such that the torque exerted on the connection piece (2) during the mounting of the fitting connection is also transmitted by the lower branch of the connection piece (2), via the main body (1), to the adjoining wall.

6. A device according to any of claims 1 to 5, characterised in that, on its rear wall facing away from the consumer connection, the main body is provided with a removable cover (16) which permits the use of the connection box for 180° connection pieces as well.

7. A method for mounting the device according to any of claims 1 to 6, characterised in that
1) the main body (1) is positioned and fixed together with the connection piece (2) fixed on it beforehand in a prepared wall recess,
2) the tube conduit (8) is cut off in such a way that the inner tube (9) rests against the corresponding connection (7) of the connection piece (distance h from axis x),
3) the box foot (12) is pushed over the tube conduit (8),
4) a coupling member (13) is mounted on the thus shortened end of the inner tube (9) and screwed to the corresponding connection (7) of the connection piece, and finally
5) the box foot (12) is placed against the box main body (1) and secured on the latter.

## Revendications

1. Dispositif pour raccorder une conduite double en matière plastique flexible (8), comprenant un tuyau intérieur (9) véhiculant de l'eau et un tuyau vide (10) qui l'entoure, à un consommateur d'eau sanitaire ou à une conduite qui y mène, comportant une boîte de raccordement en deux pièces disposée dans un évidement ménagé dans un mur et un raccord (2) en une pièce fixé dans cette boîte, qui raccorde le tuyau intérieur (9) au consommateur ou à une conduite qui y mène et est pourvu, aux deux extrémités, d'un moyen de raccordement (6, 7), la boîte de raccordement étant divisée, suivant un plan (E) perpendiculaire à l'axe du tuyau intérieur (9), en un corps de base (1) et un pied de boîte (12), le pied de boîte (12) étant déplaçable sur conduite double (8) en vue de garantir l'accessibilité nécessaire du raccord (2) caractérisé en ce que le raccord (2) fixé au corps de base (1) avant le montage exécuté sur le site d'installation est accessible par une ouverture du corps de base (1) orientée vers le pied de boîte (12) de sorte que le tuyau intérieur (9) véhiculant de l'eau peut être raccordé au raccord (2) sans démontage préalable du raccord (2) et la branche vertical du raccord (2) dépasse le bord inférieur du corps de base (1) et la face frontale (9a) du tuyau intérieur (9) véhiculant de l'eau est située à l'extérieur du corps de base (1) de la boîte après le montage.

2. Dispositif suivant la revendication 1, caractérisé en ce que le raccord (2) présente, à son côté de raccordement orienté vers le consommateur, une bride radiale (3) qui est pressée à l'aide d'une bague filetée (4) contre un épaulement (5) du corps de base et maintient ainsi le raccord dans le corps de base.

3. Dispositif suivant la revendication 2, caractérisé en ce que la bride radiale (3) du raccord (2) présente plusieurs organes de transmission (28, 28a) qui s'engagent dans des évidements (25, 25a) correspondants ménagés à l'intérieur du corps de base (1) et ainsi facilitent le positionnement exact du raccord (2) dans le corps de base (1), et surtout garantissent la transmission du couple de rotation produit lors du montage du dispositif de raccordement, à partir du raccord (2), par l'intermédiaire du corps de base (1) au mur adjacent.

4. Dispositif suivant la revendication 3, caractérisé en ce que les organes de transmission (28, 28a) sont des organes profilés qui s'étendent radialement à partir de la périphérie de la bride (3), vers l'extérieur, et qui s'engagent dans les espaces intermédiaires (25, 25a) entre des saillies (23) formées sur le corps de base.

5. Dispositif suivant l'une quelconque des revendications 1 à 4, caractérisé en ce que, au côté intérieur du corps de base (1), dans le domaine de la branche du raccord (2) qui porte le moyen de raccordement inférieur (7), est prévu au moins un organe de transmission de couple de rotation (22), venu de moulage, sur lequel le corps de base (1) prend appui par un ou plusieurs organes profilés (20, 21) venus de moulage, d'une façon telle que le couple de rotation exercé, lors du montage du dispositif de raccordement sur le raccord (2), soit également transmis de la branche inférieure du raccord (2) par l'intermédiaire du corps de base (1), au mur adjacent.

6. Dispositif suivant l'une quelconque des revendications 1 à 5, caractérisé en ce que, sur sa paroi postérieure éloignée du raccord au consommateur, le corps de base est pourvu d'un couvercle amovible (16) qui permet d'utiliser également la boîte de raccordement pour des raccords à 180°.

7. Procédé de montage du dispositif suivant l'une quelconque des revendications 1 à 6, caractérisé en ce que
1) le corps de base (1) avec le raccord (2) qui y a été fixé au préalable est positionné et fixé dans un évidement de mur préparé,
2) la conduite (8) est sectionnée de manière telle que le tuyau intérieur (9) soit disposé contre le moyen de raccordement (7) correspondant du raccord (distance h de l'axe x),
3) le pied de boite (12) est glissé sur la conduite (8),
4) un organe de raccordement (13) est monté sur l'extrémité ainsi raccourcie du tuyau intérieur (9) et est vissé sur le moyen de raccordement (7) correspondant du raccord et, enfin
5) le pied de boite (12) est adjoint au corps de base de boîte (1) et est bloqué sur celui-ci.
